# EUROPÄISCHE PATENTSCHRIFT

(11) **EP 0 091 107 B1**
(45) Veröffentlichungstag und Bekanntmachung des Hinweises auf die Patenterteilung: **03.09.1986**
(21) Anmeldenummer: 83103244.6
(22) Anmeldetag: 31.03.1983
(51) Int. Cl.: E01C 5/06

(54) **Bodenbelag aus Betonplatten die in Segmentbögen angeordnete Decksteine aufweisen, sowie entsprechende Bodenbelagplatten**
Paving of concrete slabs, having surface blocks arranged in arcuate form, and slabs therefore
Dalle de béton qui comporte des plaques de pavés, disposées en ségments d'arc et plaque de pavés correspondante

(30) Priorität: 01.04.1982 AT 1315/82
(43) Veröffentlichungstag der Anmeldung: 12.10.1983
(73) Patentinhaber: Dr. Barth GmbH, D-77830 Bühlertal (DE); F. von Langsdorff Bauverfahren GmbH, D-76437 Rastatt (DE)
(72) Erfinder: Frei, Bruno, CH-9472 Grabs Ober Masis (CH); Barth, Günter, Dr., D-7582 Bühlertal (DE); von Langsdorff, Fritz, D-7550 Rastatt 22 (DE)
(74) Vertreter: Klunker, Hans-Friedrich, Dr.

## Beschreibung

Die Erfindung betrifft einen Bodenbelag gemäß Oberbegriff des Anspruchs 1 sowie eine Bodenbelagplatte gemäß Oberbegriff des Anspruchs 8, wie sie aus GB-A-2 012 332 bekannt sind.

Es sind Pflasterbeläge, insbesondere sog. Kleinsteinpflasterungen, bekannt, bei denen die Pflastersteine im Segment verlegt sind. Diese Pflasterbeläge sind insbesondere bei Stadterneuerungen und Sanierungen beliebt, weil sie einen dem Althausbestand angepaßten Bodenbelag ergeben. Die Nachteile dieser Pflasterung sind die teure Herstellung der Pflastersteine, die teure Handverlegung und im Betrieb ihre auch bei sorgfältiger Verlegung unebene Oberfläche sowie die ungleichmäßige, sich im Betrieb einstellende Setzung des Belages.

Die Bodenbelagplatten gemäß GB-A-2 012 332 bestehen aus einer Grundplatte und einstückig mit ihr gefertigten Decksteinen, so daß die Verlegung im Vergleich zu den Kleinsteinpflasterungen vereinfacht ist. Der bekannte Bodenbelag wird mit zwei Typen von Platten verlegt, und die teilweise in Segmentbögen angeordneten Decksₜeine sind an den geraden Plattenrändern, wo die beiden unterschiedlichen Plattentypen zusammenstoßen, geradlinig angeordnet. Die benachbarten Platten schließen mit unverzahnten, geraden oder bogenförmigen Rändern aneinander an.

Demgegenüber ist erfindungsgemäß der Bodenbelag so ausgebildet, wie im kennzeichnenden Teil des Anspruchs 1 angegeben und die Bodenbelagplatte so ausgebildet, wie im kennzeichnenden Teil des Anspruchs 8 angegeben.

Die erfindungsgemäßen Platten enthalten, wie die bekannten Platten gemäß GB-A-2 012 332, eine ganze Anzahl von Decksteinen als Einheit, so daß die Verlegung vereinfacht ist. Die Größe der Platten kann von einer Größe, die noch von einem einzelnen Mann per Hand verlegt werden kann, bis zu einer wesentlich größeren, maschinell verlegbaren Größe reichen. Die erfindungsgemäß vorgesehene Verzahnung benachbarter Platten erleichtert das positionsgenaue Verlegen und bewirkt einen gesteigerten Zusammenhalt benachbarter Platten, so daß umgleichmäßigen Setzungen entgegengewirkt ist. In der gleichen Richtung wirkt die im Vergleich zu einzelnen Pflastersteinen gesteigerte Größe der erfindungsgemäßen Platten.

Bei der Ausführung der erfindungsgemäßen Betonplatte mit der Möglichkeit der Verzahnung mit nur einer anderen Platte ist die unverzahnte Seite vorzugsweise gerade ausgeführt und kann z.B. als Randelement verwendet werden. Es ist durch die Herstellung von Doppelplatten möglich, eine Verzahnung von mehr als zwei Platten miteinander und damit eine erhöhte Benutzbarkeit des Bodenbelages zu erreichen. Diese großflächige Ausführung der Doppelplatten ist besonders bei Verwendung zum Belegen großer Flächen vorteilhaft.

Zur Fortsetzung des Musters der Decksteine von Platte zu Platte gibt es insbesondere die beiden Möglichkeiten, daß die Bogenreihen einer Platte mit ihrer Bogenrichtung an Endbereiche der Bogenreihen der anderen Platte quer zu deren Bogenrichtung, vorzugsweise rechtwinklig, anschließen oder daß die Bogenrichtungen benachbarter Platten ineinander übergehen. Bei der erstgenannten Möglichkeit kommen ein oder mehrere Bogenenden der einen Platte in Anlage an einen gekrümmten Rand der anderen Platte.

Weitere bevorzugte Ausgestaltungen des erfindungsgemäßen Bodenbelags sind in den Ansprüchen 3 bis 7 angegeben.

Aufgrund des Merkmals, daß einander gegenüberliegende, bogenförmig gekrümmte Ränder der erfindungsgemäßen Bodenbelagplatte im wesentlichen gleiche Bogenradien haben bzw. parallel zueinander sind, kann man problemlos eine ganze Reihe von Bodenbelagplatten mit ihren bogenförmig gekrummten Rändern aneinander anschließend zu einem die zu belegende Fläche vollständig bedeckenden Bodenbelag verlegen. Da die Zahnung am gezahnten Rand der Gestalt der im dortigen Randbereich befindlichen Decksteine folgt bzw. treppenförmig ist, ist im fertigen Bodenbelag der Aufbau aus den erfindungsgemäßen Platten praktisch nicht erkennbar. Der Begriff "bogenförmig gekrümmter Rand" bedeutet nicht, daß der entsprechende Rand in Form einer einzigen bogenförmigen Krümmung verlaufen muß, und schließt nicht aus, daß auch an diesen Rändern Verzahnungsmittel vorhanden sind. Der Begriff "gezahnt" bedeutet das Vorhandensein von Vor- und Rücksprüngen am entsprechenden Rand, wobei diese Vor- und Rücksprünge geradlinig, ungeradlinig oder auch teilweise geradlinig und teilweise ungeradlinig begrenzt sein können. Vorzugsweise haben die Decksteine jeweils im wesentlichen die Gestalt eines Trapezes, insbesondere eines Trapezes, dessen Schenkel mit den beiden Grundseiten des Trapezes nur geringfügig von 90° abweichende Winkel bilden, so daß sich Decksteine ergeben, die optisch nahezu rechteckig oder quadratisch sind.

Vorzugsweise verlaufen die beiden restlichen Rändern der Bodenbelagplatte im wesentlichen parallel zueinander, wenn der mindestens eine gezahnte Rand durch eine verzahnungseinebnende Gerade ersetzt wird, was den seitlichen problemlosen Anschluß benachbarter Bodenbelagplatten an diesen Rändern sicherstellt. Zur Einhaltung der im wesentlichen gleichen Bogenradien bei der erfindungsgemäßen Bodenbelagplatte muß sich die Abmessung der Bodenbelagplatte in Bogenradienrichtung bzw. quer zum Bogenverlauf gemessen ändern. Zu diesem Zweck haben die Decksteine vorzugsweise eine sich im Verlauf des jeweiligen Bogens ändernde Größe. Die genannte Abmessungsänderung kann so ausgebildet sein, daß die beiden restlichen Ränder der Bodenbelagplatte, im Fall des mindestens einen gezahnten Randes als verzahnungseinebnende Gerade betrachtet, gleich lang sind und somit dort ein problemloser Anschluß benachbarter Bodenbelagplatten möglich ist.

In den Randbereichen kann sich die Grundplatte geringfügig über die dortigen Decksteine hinaus erstrecken, so daß sich zwischen den Decksteinen benachbarter Platten ein Abstand im wesentlichen wie innerhalb der Platten ergibt.

Die erfindungsgemäßen Bodenbelagplatten bestehen insbesondere aus Beton; sie sind insbesondere so ausgebildet, daß man mit ihnen erfindungsgemäße Bodenbeläge erstellen kann.

Die Erfindung wird anhand von Zeichnungen näher erläutert. Fig.1 zeigt einen erfindungsgemäßen Bodenbelag aus Platten, die nur auf einer Seite verzahnt sind, Figur 2 eine Ausführungsform mit zueinander symmetrischen Platten, Figuren 3 und 4 Ausführungsformen mit Platten, die mit mehr als einer Nachbarplatte verzahnt sind, Figuren 5 und 6 zeigen Ausführungen, bei denen auch eine versetzte Anordnung längs der Verzahnungslinie möglich ist.

Beim Verlegen der erfindungsgemäßen Platten gemäß Figur 1 werden von einer der beiden Platten auf der Zeichnung, es ist die rechte Platte, die überzähligen, äußersten Decksteine samt dem darunter befindlichen Teil der Grundplatte entfernt, oder es werden unsymmetrische Plattenausführungen hergestellt. Figur 2 zeigt eine Ausführungsform von zueinander symmetrischen Platten, die ohne weitere Vorbehandlung verwendet werden können. Die Möglichkeit, auf beiden Seiten Verzahnungen 2 zur Nachbarplatte herzustellen, zeigt Figur 3, in einer Ausführung mit zueinander symmetrischen Platten, wobei durch Entfernen des Teiles 3, z. B. mittels einer Trennscheibe und Anordnen in Position 4 ein gerader Abschluß auf einer Seite erzielt werden kann. Figur 4 zeigt eine Doppelplatte, wie sie sich besonders zum Verlegen auf großen Flächen eignet. Diese symmetrische Ausführungsform benötigt keine linken und rechten Platten und reduziert daher Lagerhaltungs- und Planungskosten. Durch Teilen der Platte längs der Linie 5 erhält man zwei Platten mit je einem geraden Abschluß und benötigt daher keine speziellen Randplatten. Die Figuren 5 und 6 zeigen Ausführungen, bei denen die einzelnen Platten längs der Verzahnungslinien 2 zueinander versetzt werden können und die daher einen besonders stabilen und tragfähigen Bodenbelag ergeben.

Die Erfindung ist nicht auf die dargestellten Ausbildungsformen beschränkt. Es können z. B. die Plattenränder, um bessere Bedingungen für das Versickern von Niederschlägen zu schaffen, in an sich bekannter Weise mit Ausnehmungen versehen sein. Auch können die Decksteine 1 so angeordnet und geformt sein, daß sich das Segmentmuster weiter als nur eine Reihe in die Nachbarplatte fortsetzt. Auch können die Decksteine 1 zueinander kongruente Flächen, vorzugsweise Quadrate, sein und der Abstand zwischen ihnen variieren. Die Erfindung beinhaltet auch spezielle Eck- und Randplatten. Die Decksteine können einzeln unregelmäßig sein oder unregelmäßiger als in den Zeichnungen in den Bogenreihen verteilt sein, insbesondere um durchgehende Fugen zwischen Decksteinen 1 zwischen den beiden gekrümmten Rändern zu vermeiden.

Genauer eingehend auf Figur 1 erkennt man dort Bodenbelagplatten, die mit kräftigeren Linien aus den, gesamten Bodenbelag zur Veranschaulichung hervorgehoben sind. Jede Bodenbelagplatte weist drei bogenförmige Reihen von Decksteinen 1 auf. Die in Figur 1 links hervorgehobene Bodenbelagplatte weist in jeder Reihe sieben Decksteine 1 auf, während die rechts anschließende Bodenbelagplatte in jeder Reihe sechs Decksteine 1 aufweist.

Der in Figur 1 obere und untere Rand der betrachteten, links hervorgehobenen Bodenbelagplatte sind bogenförmig mit gleichem Bogenradius gekrümmt, während der linke Rand geradlinig ist und der rechte Rand gezahnt ist. In Figur 1 von oben nach unten gemessen und nach Ersetzung der Zahnung durch eine verzahnungseinebnende Gerade sind der linke und der rechte Rand gleich lang und parallel zueinander. Gemessen in Bogenradienrichtung bzw. quer zu den gekrümmten Rändern werden die einzelnen Decksteine 1 von links nach rechts innerhalb der Bögen fortschreitend immer kleiner, und die Bodenbelagplatte ist in dieser Richtung gemessen rechts kürzer als links. Am gezahnten Rand 2 springt jede Bogenreihe in Bogenrichtung berrachtet um so viel gegenüber der oben benachbarten Nachbarreihe vor, wie es etwa der Abmessung in Bogenrichtung eines am dortigen Rand befindlichen, einzelnen Decksteins 1 entspricht. Die rechts anschließende Bodenbelagplatte hat oben und unten ebenfalls bogenförmig gekrümmte Ränder, hat rechts einen geraden Rand und hat links einen gezahnten Rand 2, der an den rechten, beschriebenen, gezahnten Rand 2 der vorher beschriebenen Bodenbelagplatte paßt, wobei die oberste Bogenreihe der anschließenden Bodenbelagplatte mit ihrem Seitenrand an das entsprechende Ende des oberen Bogenrandes der vorher beschriebenen Bodenbelagplatte anschließt. Auf diese Weise geht der bogenförmige Decksteinverlauf der rechts anschließenden Bodenbelagplatte in die Anordnung der Decksteine 1 der links anschließenden Bodenbelagplatte in dessen Randzone über.

Die in Figur 2 mit stärkeren Linien hervorgehobenen Bodenbelagplatten unterscheiden sich von denjenigen gemäß Figur 1 im wesentlichen dadurch, daß sie vier bogenförmige Reihen von Decksteinen 1 haben und daß - von oben nach unten gerechnet - die zweite und die vierte Bogenreihe in Bogenrichtung gemessen jeweils um einen Deckstein 1 kürzer sind als die erste und die dritte Bogenreihe. Auf diese Weise entstehen gezahnte Ränder 2, die jeweils um zwei Decksteinbreiten in Bogenrichtung vorspringen und um zwei Decksteinabmessungen in Radialrichtung zurückspringen.

Bei den Bodenbelagplatten gemäß Figur 3 sind die rechten und linken Ränder gezahnt.

Die in Figur 4 hervorgehobenen Bodenbelagplatten entsprechen einer spiegelsymmetrischen Verdoppelung der Bodenbelagplatten gemäß Figur 2, wobei der dortige gerade Rand als Symmetrieachse dient.

In Figur 5 Mitte erkennt man eine Bodenbelagplatte, bei der der obere und der untere Rand jeweils aus zwei bogenförmig gekrümmten Abschnitten zusammengesetzt ist, die in der Mitte unter 90° zusammenlaufen.

Bei allen dargestellten Bodenbelagplatten sind die Decksteine 1 in Draufsicht nahezu quadratisch oder geringfügig in Bogenrichtung zur Rechteckform gestreckt, wobei zur Anpassung an die Bogenform eine geringfügig trapezförmige Abhandlung vorgenommen worden ist.

## Patentansprüche

1. Bodenbelag aus Betonplatten, die jeweils aus einer tragenden Grundplatte und mehreren auf ihrer Oberseite einstückig mit ihr gefertigten, voneinander Abstand aufweisenden Decksteinen (1) bestehen, wobei in Segmentbögen angeordnete Decksteine (1) vorhanden sind und wobei benachbarten Segmentbögen angehörende Decksteine (1) sowie eine Fortsetzung des Musters der Decksteine (1) der einen Platte zumindest in der Randzone der Nachbarplatte in deren Decksteinen (1) vorhanden sind,
dadurch gekennzeichnet, daß bei den Platten jeweils die Decksteine (1) insgesamt segmentbogenförmig angeordnet sind;
und daß die Platten jeweils im Grundriß mindestens an einem Rand (2) gemäß dem Muster der Decksteine (1) gezahnt sind.

2. Bodenbelag nach Anspruch 1, dadurch gekennzeichnet, daß zur Fortsetzung des Musters der Decksteine (1) von Platte zu Platte entweder die Deckstein-Bogenreihen einer Platte mit ihrer Bogenrichtung an Endbereiche der Bogenreihen der anderen Platte quer zu deren Bogenrichtung, vorzugsweise rechtwinklig, anschließen oder die Deckstein-Bogenrichtungen benachbarter Platten ineinander übergehen.

3. Bodenbelag nach Anspruch 1 oder 2, dadurch gekennzeichnet, daß die gezahnten Ränder (2) benachbarter Platten einander angepaßt sind.

4. Bodenbelag nach einem der Ansprüche 1 bis 3, dadurch gekennzeichnet, daß er aus zueinander symmetrischen Platten besteht.

5. Bodenbelag nach einem der Ansprüche 1 bis 4, dadurch gekennzeichnet, daß er Platten mit einer Symmetrieachse aufweist.

6. Bodenbelag nach einem der Ansprüche 1 bis 5, dadurch gekennzeichnet, daß er Platten aufweist, die Teile (3) besitzen, die nach ihrem Abtrennen von der Platte in einer derartigen Position (4) verlegt werden können, daß ein geradliniger Plattenrand entsteht.

7. Bodenbelag nach einem der Ansprüche 1 bis 6, dadurch gekennzeichnet, daß die gezahnten Ränder (2) der Platten ein Versetzen derselben zueinander längs der Zahnungslinie zulassen.

8. Bodenbelagplatte, insbesondere zur Erstellung des Bodenbelags nach einem der Ansprüche 1 bis 7, die aus einer tragenden Grundplatte und mehreren auf ihrer Oberseite einstückig mit ihr gefertigten, voneinander beabstandeten Decksteinen (1) besteht, wobei in mehreren Bögen angeordnete Decksteine (1) und zwei bogenförmig gekrümmte Ränder der Bodenbelagplatte vorhanden sind, dadurch gekennzeichnet, daß die beiden bogenförmig gekrümmten Ränder der Bodenbelagplatte einander gegenüberliegen und im wesentlichen gleiche Bogenradien haben; und daß von den beiden restlichen Rändern der Bodenbelagplatte mindestens einer gemäß der Gestalt der Decksteine (1) im dortigen Randbereich (2) gezahnt ist.

9. Bodenbelagplatte nach Anspruch 8, dadurch gekennzeichnet, daß die Decksteine (1) jeweils im wesentlichen die Gestalt eines Trapezes, vorzugsweise eines sich von einem Quadrat nur geringfügig unterscheidenden Trapezes, haben.

10. Bodenbelagplatte nach Anspruch 8 oder 9, dadurch gekennzeichnet, daß die beiden restlichen Ränder der Bodenbelagplatte im wesentlichen parallel zueinander verlaufen, wenn der mindestens eine gezahnte Rand (2) durch eine verzahnungseinebnende Gerade ersetzt wird.

11. Bodenbelagplatte nach einem der Ansprüche 8 bis 10, dadurch gekennzeichnet, daß zur Einhaltung der im wesentlichen gleichen Bogenradien die Decksteine (1) eine sich im Verlauf des jeweiligen Bogens ändernde Größe haben, mindestens in quer zum Bogenverlauf gemessener Richtung.

12. Bodenbelagplatte nach einem der Ansprüche 8 bis 11, dadurch gekennzeichnet, daß am gezahnten Rand (2) jede Bogenreihe in Bogenrichtung um eine Decksteinabmessung gegenüber der auf einer Seite benachbarten Bogenreihe vorspringt oder jedes Bogenreihenpaar in Bogenrichtung um zwei Decksteinabmessungen gegenüber dem auf einer Seite benachbarten Bogenreihenpaar vorspringt.

13. Bodenbelagplatte nach einem der Ansprüche 8 bis 12, dadurch gekennzeichnet, daß sich die Grundplatte in den Randbereichen geringfügig über die dortigen Decksteine (1) hinauserstreckt, so daß sich zwischen den Decksteinen (1) benachbarter Bodenbelagplatten ein Abstand im wesentlichen wie zwischen den Decksteinen (1) innerhalb der Bodenbelagplatten ergibt.

## Claims

1. A paving made of concrete slabs each consisting of a supporting base slab and a plurality of spaced surface stones (1) produced integrally with said base slab on its upper surface, surface stones (1) being present arranged in segmental arches and surface stones (1) being present belonging to adjacent segmental arches and a continuation of the pattern of the surface, stones (1) of one slab being present at least in the surface stones (1) in the marginal zone of the adjacent slab, characterized in that the surface stones (1) of each slab are altogether arranged in a segmental arch shape;
and in that the slabs are each toothed in their plan view at least on one edge (2) according to the pattern of the surface stones (1).

2. The paving according to claim 1, characterized in that the pattern of the surface stones (1) is continued from slab to slab either by the rows of arches of the surface stones of one slab joining with its direction of arches end areas of the rows of arches of the other slab crosswise to its direction of arches, preferably at right angles thereto or by the directions of arches of the surface stones of adjacent slabs running into each other.

3. The paving according to claim 1 or 2, characterized in that the toothed edges (2) of adjacent slabs fit each other.

4. The paving according to any of claims 1 to 3, characterized in that it consists of slabs symmetrical to each other.

5. The paving according to any of claims 1 to 4, characterized in that it has slabs with an axis of symmetry.

6. The paving according to any of claims 1 to 5, characterized in that it has slabs which have parts (3) which, after being separated from the slabs, can be laid in a position (4) so as to create a straight edge of the slabs.

7. The paving according to any of claims 1 to 6, characterized in that the toothed edges (2) of the slabs allow for the slabs to be staggered along the line of the toothing.

8. A paving slab, in particular for making the paving according to any of claims 1 to 7, which consists of a supporting base slab and a plurality of spaced surface stones (1) produced integrally with said base slab on its upper surface, surface stones (1) arranged in a plurality of arches and two arcuately curved edges of the paving slab being present, characterized in that the two arcuately curved edges of the paving slab are opposite each other and have substantially equal arch radii; and in that at least one of the two remaining edges of the paving slab is toothed according to the shape of the surface stones (1) in the marginal area (2) there.

9. The paving slab according to claim 8, characterized in that the surface stones (1) each have substantially the shape of a trapezium, preferably of a trapezium differing only slightly from a square.

10. The paving slab according to claim 8 or 9, characterized in that the two remaining edges of the paving slab extend substantially parallel to each other if the at least one toothed edge (2) is replaced by a straight line evening out the toothing.

11. The paving slab according to any of claims 8 to 10, characterized in that substantially equal arch radii are maintained due to the surface stones (1) having a size which changes in the course of the particular arch, at least in the direction measured crosswise to the course of the arch.

12. The paving slab according to any of claims 8 to 11, characterized in that each row of arches protrudes on the toothed edge (2) in the direction of the arches by a surface stone dimension with respect to the row of arches adjacent on one side, or each pair of rows of arches protrudes on the toothed edge (2) in the direction of the arches by two surface stone dimensions with respect to the pair of rows of arches adjacent on one side.

13. The paving slab according to any of claims 8 to 12, characterized in that the base slab extends in the marginal areas slightly beyond the surface stones (1) there, so that a space substantially like that between the surface stones (1) within the paving slabs results between the surface stones (1) of adjacent paving slabs.

## Revendications

1. Dallage en plaques en béton, chacune consistant dans une plaque d'assise portante et plusieurs dalles de recouvrement (1) écartées les unes des autres et d'une pièce avec ladite plaque d'assise sur sa face supérieure, des dalles de recouvrement (1) se trouvant disposées en arcs en segment et des dalles de recouvrement (1) se trouvant appartenant à des arcs en segment contigus et une continuation du dessin des dalles de recouvrement (1) de l'une plaque se trouvant au moins dans la zone marginale de la plaque voisine dans ses dalles de recouvrement (1),
caractérisé en ce que les dalles de recouvrement (1) de chaque plaque sont disposées en tout en forme d'arc en segment;
et que chaque plaque est dentée en vue de dessus au moins à un bord (2) selon le dessin des dalles de recouvrement (1).

2. Dallage selon la revendication 1, caractérisé en ce que le dessin des dalles de recouvrement (1) est continué d'une plaque à l'autre soit du fait que les séries d'arcs de dalles de recouvrement d'une plaque sont contigues avec leur direction d'arcs aux zones finales des séries d'arcs de l'autre plaque transversalement, de préférence à angles droits, à sa direction d'arcs, soit du fait que les directions d'arcs de dalles de recouvrement des plaques contiguë se confondent.

3. Dallage selon la revendication 1 ou 2, caractérisé en ce que les bords dentés (2) des plaques contiguës sont adaptés les uns aux autres.

4. Dallage selon l'une des revendications 1 à 3, caractérisé en ce qu'il consiste dans des plaques symétriques les unes aux autres.

5. Dallage selon l'une des revendications 1 à 4 caractérisé en ce qu'il consiste dans des plaques avec un axe de symétrie.

6. Dallage selon l'une des revendications 1 à 5, caractérisé en ce qu'il comporte des plaques ayant des parties (3) qui, après avoir été séparées de la plaque, peuvent être posées dans une position (4) telle qu'un bord de plaque rectiligne en résulte.

7. Dallage selon l'une des revendications 1 à 6, caractérisé en ce que les bords dentés (2) des plaques permettent leur décalage mutuel le long de la ligne de denture.

8. Plaque de dallage, en particulier pour produire le dallage selon l'une des revendications 1 à 7, consistant dans une plaque d'assise portante et plusieurs dalles de recouvrement (1) écartées les unes des autres et d'une pièce avec ladite plaque d'assise sur sa face supérieure, des dalles de recouvrement (1) se trouvant disposées en plusieurs arcs et deux bords de la plaque de dallage soyant courbés en arc, caractérisée en ce que les deux bords de la plaque de dallage courbés en arc sont en face l'un de l'autre et ont des rayons d'arc substantiellement égaux; et qu'au moins l'un des deux bords restants de la plaque de dallage est denté selon la forme des dalles de recouvrement (1) dans la zone marginale (2) y située.

9. Plaque de dallage selon la revendication 8, caractérisée en ce que chaque dalle de recouvrement (1) a substantiellement la forme d'un trapèze, de préférence d'un trapèze qui ne diffère que d'une façon insignifiante d'un carré.

10. Plaque de dallage selon la revendication 8 ou 9, caractérisée en ce que les deux bords restants de la plaque de dallage vont substantiellement en parallèle l'un a l'autre si l'au moins un bord denté (2) est remplacé par une droite aplanissant la denture.

11. Plaque de dallage selon l'une des revendications 8 à 10, caractérisée en ce que les rayons d'arcs substantiellement égaux sont observés par le fait que les dalles de recouvrement (1) ont une grandeur se changeant pendant l'allure de l'arc particulier, au moins dans la direction mesurée transversalement à l'allure de l'arc.

12. Plaque de dallage selon l'une des revendications 8 à 11, caractérisée en ce que chaque série d'arcs ressaute au bord denté (2) dans la direction des arcs d'une dimension de dalle de recouvrement par rapport à la série d'arcs contigëe de l'un côté ou chaque paire de séries d'arcs ressaute au bord denté (2) dans la direction des arcs de deux dimensions de dalle de recouvrement par rapport à la paire de séries d'arcs contigëe de l'un côté.

13. Plaque de dallage selon l'une des revendications 8 à 12, caractérisée en ce que la plaque d'assise dépasse légèrement dans les zones marginales les dalles de recouvrement (1) y situées de manière qu'une distance substantiellement comme celle entre les dalles de recouvrement (1) au-dedans des plaques de dallaqe en résulte entre les dalles de recouvrement (1) des plaques de dallage contiguës.
